# EUROPÄISCHE PATENTSCHRIFT

(11) **EP 0 924 058 B1**
(45) Veröffentlichungstag und Bekanntmachung des Hinweises auf die Patenterteilung: **14.04.2004**
(21) Anmeldenummer: 98122724.2
(22) Anmeldetag: 28.11.1998
(51) Int. Cl.: B31F 1/07

(54) **Verfahren zum Ausbilden einer Matrizenhohlform und Prägevorrichtung zur Durchführung des Verfahrens**
Method for constructing a die, and embossing apparatus for carrying out the method
Procédé de fabrication d'une matrice et dispositif de gaufrage pour la mise en oeuvre dudit procédé

(30) Priorität: 17.12.1997 DE 19756094
(43) Veröffentlichungstag der Anmeldung: 23.06.1999
(73) Patentinhaber: Winkler + Dünnebier Aktiengesellschaft, 56562 Neuwied (DE)
(72) Erfinder: Fergen, Alfons, 56566 Neuwied (DE)

(56) Entgegenhaltungen:
- DE-A- 4 345 128
- GB-A- 1 259 885
- GB-A- 1 570 821
- US-A- 5 505 125

## Beschreibung

Die Erfindung betrifft ein Verfahren zum Ausbilden einer Matrizenhohlform in einer Prägevorrichtung für Papierverarbeitungsmaschinen nach dem Oberbegriff des Anspruchs 1.

Es ist üblich, Briefumschläge, Papierservietten, Papiertaschentücher usw. bei Bedarf mit Einprägungen zu versehen, z.B. mit der Einprägung eines Firmenlogos. Diese Einprägungen werden während des Fertigungsprozesses innerhalb einer Papierverarbeitungsmaschine ausgeführt. Hierbei werden fast fertige Briefumschläge, Briefumschlagrohlinge, Papierservietten, Papiertaschentücher usw. zwischen zwei kooperierenden Prägewerkzeugen, Patrize und Matrize, mit einer Einprägung versehen.

Es ist bekannt, sowohl Patrize als auch Matrize aus gehärtetem Stahl herzustellen. Dies bietet den Vorteil einer hohen Verschleißfestigkeit. Nachteilig jedoch ist, daß Patrize und Matrize in der Herstellung teuer sind. Hinzu kommt, daß sie zum Prägen haargenau ausgerichtet sein müssen, da es ansonsten sowohl zu Schäden am zu prägenden Werkstück als auch am Werkzeug selbst kommt.

Bekannt ist auch, das erhabene Prägewerkzeug, die Patrize, aus gehärtetem Stahl zu fertigen und als Gegenwerkzeug eine weichgemachte Kupferplatte einzusetzen. Während eines Einlaufprozesses wird bei dieser Kombination das erhabene Prägewerkzeug, die Patrize, in die Kupferplatte eingepreßt und dort ein negatives Abbild der Patrize, eine Matrizenhohlform, erzeugt. Vorteilhaft dabei ist, daß innerhalb einer Produktionsmaschine die Patrize und die erzeugte Matrize in genau ausgerichteter Position zueinander stehen und ihre Paßform zueinander stimmt. Nachteilig ist die Dauer der Einlaufzeit bei der Erzeugung der Matrizenhohlform sowie die dabei auftretende Belastung der Walzenlagerungen.

Seit jüngerer Zeit sind Prägewerkzeuge bekannt, bei denen eine Patrize aus gehärtetem Stahl gegen eine Matrize aus einem zähelastischen Werkstoff, z.B. Kunststoff, arbeitet, was bei nicht zu dicken Papierstärken zu hervorragenden Prägeergebnissen führt. Auch bei dieser Materialkombination wird während einer Einlaufphase mittels der harten Patrize in einer Platte aus zähelastischem Material die Hohlform der Matrize ausgeformt. Dieser Vorgang ist sehr zeitaufwendig und dauert durchschnittlich zwischen 4 - 5 Stunden. Deshalb ist es selbstverständlich, daß der Einlaufvorgang nicht in einer Produktionsmaschine selbst vorgenommen wird.

Aufgabe der Erfindung ist es, ein Verfahren zu entwickeln, wobei man Prägewerkzeuge direkt in einer Papierverarbeitungsmaschine einlaufen lassen kann und die Zeit zur Erzeugung einer Matrizenhohlform mittels eines harten Prägestempels, einer Patrize, drastisch reduziert ist.

Die Aufgabe wird erfindungsgemäß durch den kennzeichnenden Teil des Anspruches 1 gelöst.

Weitere Ausgestaltungen der Erfindung gehen aus den Unteransprüchen hervor sowie aus der Beschreibung in Verbindung mit der Zeichnung.

Der mit der Erfindung erzielte Vorteil besteht insbesondere darin, daß der Einlaufvorgang der Prägevorrichtung zur Erzeugung einer Matrizenhohlform direkt in einer Papierverarbeitungsmaschine vorgenommen wird und die Dauer der Einlaufzeit von 4 bis 5 Stunden auf 1 bis 2 Minuten herabgesetzt ist. Außerdem wird mit der Verwendung eines zähelastischen thermoplastischen Kunststoffes beim Gegenwerkzeug eine kostengünstige und verschleißarme Lösung zur Verfügung gestellt, die auch kleine Einstellfehler zwischen Prägestempel und Gegenwerkzeug verzeiht.

Die Erfindung ist nachstehend anhand eines Ausführungsbeispieles, das in der Zeichnung dargestellt ist, beschrieben.

Dabei zeigen:
- Fig. 1: eine schematische Seitenansicht einer Prägevorrichtung
- Fig. 2: eine Draufsicht der beiden Prägewalzen

In den Figuren 1 und 2 ist eine einfach aufgebaute Prägevorrichtung 1 gezeigt, die an einer Transportbahn 2 für Briefumschläge angeordnet ist. Sie umfaßt Maschinengestelle 3 und 4, eine obere und eine untere Prägewalze 5,6 sowie einen Antriebszug aus mehreren Antriebsrädern 7,8,9 mittels denen Zu- und Abförderwalzen 10,11,12,13 und auch die untere Prägewalze 6 angetrieben sind. Die Transportbahn 2 von unten her tangierend sind zwischen den Walzen 10,6,11,12 Führungsbleche 14,15,16,17 angeordnet, die auf Traversen 19 befestigt sind.

Die untere Prägewalze 6 ist mit Hilfe einer Antriebswelle 18 drehbar in den Maschinengestellen 3,4 gelagert. Sie erhält ihren Drehantrieb über das ihr zugeordnete Antriebsrad 8, das außerhalb des Maschinengestelles 4 drehfest auf der Antriebswelle 18 gelagert ist. Die obere Prägewalze 5 läßt sich lagemäßig relativ zur unteren Prägewalze 6 fixieren. Dazu ist sie endseitig, drehbar in Schwenklagern 20,21, aufgenommen. Das Schwenklager 20,21 wiederum ist an einem Ende mittels eines Bolzens 22 schwenkbar am Maschinengestell 3,4 gelagert und wird an seinem anderen Ende mittels eines Schraubenbolzens 23, der in einen lagefesten Stützbolzen 24 eingreift, abgestützt. Mit Hilfe von auf den Schraubenbolzen 23 angeordneten und dort an Muttern 25 abgestützten Druckfedern 26, die von oben auf die Schwenklager 21,22 drücken, werden diese und damit auch die obere Prägewalze 5 mit einer einstellbaren Kraft zur unteren Prägewalze 6 hin beaufschlagt. Darüber hinaus ist die obere Prägewalze 5 zur unteren Prägewalze 6 im Abstand und Parallelität einstellbar, wozu die Schraubenbolzen 23 mehr oder weniger in ihre Stützbolzen 24 hineingedreht werden.

Die obere Prägewalze 5 weist eine Welle 27 auf, auf der ein Stempelträger 28 verschieb- und verdrehbar festgeklemmt ist. Der Stempelträger 28 besteht aus einem Trag- und einem Klemmteil 29,30, die mittels Schrauben 31 auf der Welle 27 geklemmt sind. Am Tragteil 29 ist eine Tragfläche 32 angefräst, auf der eine Patrize 33 mit erhabenem Prägemotiv 39 mittels Schrauben 34 ausgerichtet fixiert ist. Neben dem Schwenklager 21 ist ein Doppelzahnrad 35 auf der Welle 27 fix gelagert, das in ein Antriebszahnrad 36 angreift, das auf der Antriebswelle 18 der unteren Prägewalze 6 gelagert und befestigt ist. Das Doppelzahnrad 35 besteht aus einem auf der Welle 27 festgeklemmten Zahnrad 37 und einem dazu koaxial, daneben angeordneten Beiläufer 38 zur Reduzierung des Zahnspieles hin zum Zahnrad 36. Dazu ist der Beiläufer 38 in Verdrehrichtung gegenüber dem Zahnrad 37 mittels nicht gezeigten Federelementen verspannt. Diese Technik ist allgemein bekannt und wird hier nicht näher gezeigt und beschrieben.

Die untere Prägewalze 6 umfaßt die Antriebswelle 18, auf die ein Walzenkörper 40 aufgeschoben und dort drehfest mit Hilfe einer Klemmeinrichtung 41 arretiert ist. Zwischen Walzenkörper 40 und dem Zahnrad 36 sind Distanzringe 42,43 angeordnet, die im Außendurchmesser dem Walzenkörper 40 angepaßt sind. In den Walzenkörper 40 ist achsparallel über die gesamte Länge von außen eine Nut 44 eingefräst. In der Nut 40 ist gegenüber dem Prägestempel 33 ein plattenartiges Gegenwerkzeug 45 aus einem zähelastischen Material, vorzugsweise aus einem thermoplastischen Kunststoff, ausgerichtet befestigt. Links und rechts des Gegenwerkzeuges 45 ist die Nut 40 mit Füllstücken 46 belegt, die im Außendurchmesser die Nut 40 überbrücken.

Nachfolgend ist ein Verfahren zum Erzeugen einer Matrizenhohlform in der Prägevorrichtung 1 in Einzelschritten beschrieben:
A Abstellen der oberen Prägewalze 5 von der unteren Prägewalze 6 innerhalb des Eingriffsbereiches der Zahnräder 35,36, durch Herausdrehen der Schraubenbolzen 23 aus dem Stützbolzen 24.
B Ausrichten und Festschrauben des Prägestempels 33, der Patrize, mit erhabenem Prägemotiv 39 auf der Tragfläche 32 des Stempelträgers 28 mittels den Schrauben 34.
C Einbau des plattenförmigen Gegenwerkzeuges 45 innerhalb der Nut 40 der unteren Prägewalze 6 in ausgerichteter Stellung zum Prägestempel 33. Das Gegenwerkzeug 45 aus zähelastischem thermoplastischen Kunststoff, vorzugsweise ein ultrahochmolekulares Niederdruckpolyethylen, weist eine glatte nach außen gebogene Oberfläche 45' auf, die im Außendurchmesser dem Mantel 40' des Walzenkörpers 40 entspricht.
D Erwärmen der Oberfläche 45' im Heißluftstrom 47 eines Heißluftgebläses 48,bis diese einen plastischen, teigigen Zustand erreicht.
E Anstellen der oberen Prägewalze 5 an die untere Prägewalze 6 bei weiterer Wärmezufuhr zum Gegenwerkzeug 45 und bei gleichzeitiger Drehbewegung der Prägewalzen 5 und 6, bis sich das erhabene Prägemotiv 39 in die erwärmte, plastisch gemachte Oberfläche 45' des Gegenwerkzeuges 45 eingegraben und dort ein negatives Abbild des Prägemotives 39 als Matrizenhohlform 39' erzeugt hat.
F Fortsetzung der Walzendrehbewegung, bis die Oberfläche 45' des Gegenwerkzeuges 45 erkaltet ist und eine Matrizenhohlform 39' dauerhaft ausgebildet ist.
G Abstellen der Prägewalze 5 von der Prägewalze 6, bis zwischen den Tiefstellen des Prägestempels und den Hochstellen des Gegenwerkzeuges der Abstand einer Papierstärke erreicht ist.

Die Erfindung ist schließlich nicht auf das in den Figuren dargestellte Ausführungsbeispiel beschränkt, vielmehr sind auch noch Abwandlungen möglich, ohne von dem grundsätzlichen Erfindungsgedanken abzuweichen.

So ist es möglich, durch Abrieb verschlissene Gegenwerkzeuge 45 durch eine erneute Erwärmung des Gegenwerkzeuges 45 und verstärkte Anstellung des Prägestempels während der Rotation der Prägewalzen 5 und 6 wieder voll zu regenerieren.

## Patentansprüche

1. Verfahren zum Ausbilden einer Matrizenhohlform innerhalb einer Prägevorrichtung für Papierverarbeitungsmaschinen, insbesondere für Maschinen zur Herstellung von Briefumschlägen, Servietten, Taschentücher usw., mit zwei an einer Transportbahn für Papierprodukte gegenüberliegend angeordneten und rotierend angetriebenen Prägewalzen (5,6), wovon eine erste einen ein erhabenes Prägemotiv aufweisenden harten Prägestempel (33), eine Patrize, trägt und eine zweite Prägewalze ein Gegenwerkzeug (45) dazu aus einem zähelastischen bis zähharten Material und wobei durch Einstellen des Abstandes der Prägewalzen zueinander mittels des Prägestempels ein bleibendes negatives Abbild des Prägemotives als Matrizenhohlform in das Gegenwerkzeug eingeprägt wird, **dadurch gekennzeichnet, daß** das Gegenwerkzeug (45) und/oder der Prägestempel (33) unmittelbar vor dem Einarbeiten des Prägestempels (33) in das Gegenwerkzeug (45) erhitzt wird.

2. Verfahren nach Anspruch 1, **dadurch gekennzeichnet, daß** die Matrizenhohlform (39') in dem Gegenwerkzeug (45) mittels des Prägestempels (33) direkt in der Papierverarbeitungsmaschine erzeugt wird.

3. Verfahren nach Anspruch 1, **dadurch gekennzeichnet, daß** das Gegenwerkzeug (45) im Heißluftstrom erwärmt wird.

4. Verfahren nach Anspruch 1, **dadurch gekennzeichnet, daß** das Gegenwerkzeug (45) durch Wärmestrahlung erwärmt wird.

5. Verfahren nach Anspruch 1, **dadurch gekennzeichnet, daß** bei einem Gegenwerkzeug (45) aus einem thermoplastischen Kunststoff dieses so lange erwärmt wird, bis dessen Oberfläche (45') einen plastischen Zustand aufweist.

6. Verfahren nach Anspruch 5, **dadurch gekennzeichnet, daß** bei gleichzeitiger Rotation der Prägewalzen (5) und (6) der Abstand zwischen diesen so reduziert wird, bis der Prägestempel (33) mit seinem erhabenen Prägemotiv (39) in die Oberfläche (45') des Gegenwerkzeuges (45) eindringt und dort ein bleibendes, negatives Abbild des Prägemotives (39) als Matrizenhohlform (39') einprägt.

7. Verfahren nach Anspruch 5, **dadurch gekennzeichnet, daß** bei gleichzeitiger Rotation der Prägewalzen (5,6) der Abstand zwischen diesen so eingestellt ist, daß das Prägemotiv (39) des Prägestempels (33) in die Oberfläche (45') des Gegenwerkzeuges (45) eindringt und dort ein bleibendes negatives Abbild des Prägemusters (39) als Matrizenhohlform (39') einprägt.

8. Verfahren nach Anspruch 6 oder 7, **dadurch gekennzeichnet, daß** die Prägewalzen (5 und 6) so lange in Rotation gehalten werden, bis das Gegenwerkzeug (45) abgekühlt ist und die erzeugte Matrizenhohlform (39') verfestigt ist.

9. Verfahren nach den Ansprüchen 6 und 7, **dadurch gekennzeichnet, daß** während der Rotation der Prägewalzen (5 und 6) noch weiter Wärme zugeführt wird.

## Claims

1. Method to create a hollow matrix form within an embossing device for paper-converting machines, in particular machines for the production of letter envelopes, napkins, handkerchieves etc., with two embossing rollers (5 , 6), situated opposite of each other in driven rotation at a conveyor of paper products, the first roller showing a hard press die (33) carrying a raised embossing subject, a punch, and the second embossing roller carrying a counter-tool (45) consisting of a tough-elastic to hard-elastic material, by means of adjustment of the distance between the rollers the press die embosses a permanent negative copy of the embossing subject being embossed as a hollow matrix form of the embossing subject into the counter-tool , **characterized in that** the counter-tool (45) and/or the the press die (33) is heated immediately prior to working the embossing press-die (33) into the counter-tool (45).

2. Method according to claim 1 **characterized in that** the hollow matrix form (39') in the counter-tool (45) , produced by means of the press die (33) is created directly in the paper-converting machine.

3. Method according to claim 1, **characterized in that** the counter-tool (45) is heated in a stream of hot air.

4. Method according to claim 1, **characterized in that** the counter-tool (45) is heated by thermal radiation.

5. Method according to claim 1, **characterized in that** a counter-tool (45) consisting of thermoplastic synthetic material is heated until its surface (45) is in a plastic state.

6. Method according to claim 5, **characterized in that** during simultaneous rotation of the embossing rollers (5) and (6) the distance between them is reduced until the press die (33) with its raised embossing subject (39) penetrates into the surface of the counter-tool (45) imprinting there a permanent negative copy of the embossing subject (39) as a hollow matrix form (39').

7. Method according to claim 5, **characterized in that** during simultaneous rotation of the embossing rollers (5,6) the distance between them is adjusted in such a way that the embossing subject (39) of the press die (33) penetrates into the surface (45') of the counter-tool (45) imprinting there a permanent negative copy of the embossing subject (39) as hollow matrix form (39').

8. Method according to claims 6 or 7, **characterized in that** the embossing rollers (5 and 6) are kept in rotation until the counter-tool (45) has cooled down and the created hollow matrix form (39') has become rigid.

9. Method according to claims 6 or 7 , **characterized in that** during the rotation of the embossing rollers (5 and 6) the application of heat is continued.

## Revendications

1. Méthode de créer une matrice de forme creuse dans un dispositif de gaufrage pour des machines de convertir du papier, particulièrement des machines pour la production d'enveloppes, de serviettes de table, de mouchoirs etc., avec deux rouleaux de gaufrage ( 5 , 6), situés l'un en face de l'autre près d'un convoyeur de produits de papier et se trouvant en rotation entraînée ,le premier rouleau montrant un poinçon dur à gaufrer (33) portant un motif en relief convexe, et le second rouleau de gaufrage possédant un contre-outil (45) approprié, composé d'une matière de plasticité tenace jusqu'à plasticité dure, et par ajustage de la distance entre les rouleaux de gaufrage, le poinçon à gaufrer estampe une copie négative du motif de gaufrage en forme de matrice creuse dans le contre-outil, **caractérisé en ce que** le contre-outil (45) et/ou le poinçon de gaufrage (33) est chauffé immédiatement avant l'empreinte du poinçon de gaufrage (33) dans le contre-outil (45).

2. Méthode selon la revendication 1, **caractérisée en ce que** la forme creuse de la matrice (39') dans le contre-outil (45) est crée par le poinçon de gaufrage (33) directement dans la machine de transformation de papier.

3. Méthode selon la revendication 1 , **caractérisée en ce que** le contre-outil (45) est chauffé dans le courant d'air chaud.

4. Méthode selon revendication 1 , **caractérisée en ce que** le contre-outil (45) est chauffé par radiation thermique.

5. Méthode selon revendication 1, **caractérisée en ce qu'**un contre-outil (45) composé de matière synthétique thermoplastique est chauffé jusqu'à ce que sa surface (45') présente un état plastique.

6. Méthode selon revendication 5 ,**caractérisée en ce que** pendant rotation simultanée des rouleaux de gaufrage (5 , 6), la distance entr'eux est réduite jusqu'à ce que le motif de gaufrage ((39) du poinçon de gaufrage (33) s'enfonce dans la surface (45') du contre-outil (45) y empreignant une copie négative du dessin de gaufrage (39) comme forme de matrice creuse (39')..

7. Méthode selon revendication 5 ,**caractérisée en ce que** pendant rotation simultanée des rouleaux de gaufrage (5 , 6) la distance entr'eux est ajustée de telle manière que le motif de gaufrage (39) du poinçon de gaufrage (33) pénètre dans la surface (45') du contre-outil (45) y empreignant une copie négative permanente du dessin de gaufrage (39) comme forme de matrice creuse (39').

8. Méthode selon revendications 6 ou 7, **caractérisée en ce que** les rouleaux de gaufrage (5 et 6) sont maintenus en rotation jusqu'à ce que le contre-outil (45) s'est refroidi et la forme de matrice creuse (39') s'est durcie.

9. Méthode selon les revendications 6 et 7 , **caractérisée en ce que** pendant la rotation des rouleaux de gaufrage (5 et 6) l'application de chaleur est continuée.
